# EUROPÄISCHE PATENTSCHRIFT

(11) **EP 1 361 031 B1**
(45) Veröffentlichungstag und Bekanntmachung des Hinweises auf die Patenterteilung: **07.03.2007**
(21) Anmeldenummer: 03008892.6
(22) Anmeldetag: 30.04.2003
(51) Int. Cl.: B28D 1/18, E01C 23/088, E02F 3/20

(54) **Fräskopf zum wand- oder bodenseitigen Fräsen**
Milling head for wall or floor milling
Tête de fraisage à fraiser le mur ou le sol

(30) Priorität: 03.05.2002 DE 20207552 U
(43) Veröffentlichungstag der Anmeldung: 12.11.2003
(73) Patentinhaber: Kresken, Josef, 40721 Hilden (DE)
(72) Erfinder: Kresken, Josef, 40721 Hilden (DE)
(74) Vertreter: Sparing Röhl Henseler Patentanwälte European Patent Attorneys

(56) Entgegenhaltungen:
- US-A- 4 755 001
- US-A- 5 060 732

## Beschreibung

Die Erfindung betrifft einen Fräskopf zum wand- oder bodenseitigen Fräsen nach dem Oberbegriff des Anspruchs 1.

Aus DE-GM 200 17 850 ist ein an einem Baggerarm montierbarer Fräskopf zum Längs- oder Querschneiden von Böden bekannt, der eine daran angebrachte Trägerkonsole aufweist, die eine Steuerschiene trägt, die sich im wesentlichen bis zum freien Ende des Fräskopfes erstreckt und mit Abstand hierzu angeordnet ist. Ein derartiger Fräskopf eignet sich zwar zum Fräsen von Böden, insbesondere härterer Böden wie Beton, Asphalt, Felsböden od.dgl., jedoch gibt es auch Fälle, in denen vorspringende Bereiche an Wänden, sei es irgendwo im mittleren oder oberen Wandbereich oder auch benachbart zum Boden zu entfernen sind. Die Steuerschiene läßt sich hierzu nicht einsetzen, so daß bei Verwendung eines von einem Bagger geführten Fräskopfes dieser je nach zu fräsendem Material entsprechend ausschlagen und hin und her tanzen würde.

US 4 755 001 beschreibt eine Spezialmaschine zum Ausheben von Erdmassen, mit der eine plane Oberfläche insbesondere beim Straßenbau erzeugbar ist. Die Aushubtiefe wird sowohl durch den Winkel eines drehbar gehaltenen Aushubelements als auch durch die Lage eines an Zylindern gehaltenen Schildes mit einem Gleitschuh bestimmt.

US 5 060 732 beschreibt ein Zusatzgerät zu einem mit Schaufeln ausgestatteten Traktor, das einen mit Zähnen versehenen zylindrischen Rotor aufweist, das den Erdboden und gleichzeitig die Oberfläche von Steinen, Abfall, Wurzeln, Stöcken und anderem Unrat freiräumt.

Aufgabe der Erfindung ist es, einen Fräskopf nach dem Oberbegriff des Anspruchs 1 zu schaffen, der es ermöglicht, in vertikaler Richtung im wesentlichen tiefengenau und planeben zu fräsen, wobei ein einfacher Aufbau ermöglicht wird.

Diese Aufgabe wird entsprechend den Merkmalen des Anspruchs 1 gelöst.

Dadurch, daß an dem Fräskopf eine Planplatte angebracht wird, die sich in einem spitzen Winkel und tangential zu den freien Enden der Fräsmeißel erstreckt sowie zum Fräswerkzeug beabstandet angeordnet ist, läßt sich der Fräskopf mit der Planplatte durch den Bagger gegen eine Wand drücken und dann an dieser unter Wegfräsen von irgendwelchen vorstehenden Bereichen etwa an Giebelwänden oder Fundamenten od.dgl. abgleiten. Außerdem läßt sich der Fräskopf zum entsprechenden Fräsen von Böden verwenden, wobei dann die Planplatte auf den Boden gedrückt und entlang von diesem unter Abfräsen überstehender Bereiche bewegt wird. Hierdurch ergibt sich ein lärm- und erschütterungsarmes Fräsen.

Weitere Ausgestaltungen der Erfindung sind der nachfolgenden Beschreibung und den Unteransprüchen zu entnehmen.

Die Erfindung wird nachstehend anhand von in den beigefügten Abbildungen schematisiert in Seitenansicht dargestellten Ausführungsbeispielen näher erläutert.
Fig. 1 zeigt eine erste Ausführungsform eines Fräskopfes zum wandseitigen Fräsen.
Fig. 2 zeigt eine zweite Ausführungsform eines Fräskopfes zum wand- oder bodenseitigen Fräsen.

Der in Fig. 1 dargestellte Fräskopf umfaßt ein beispielsweise hydraulisch arbeitendes Antriebsaggregat 1, das über nicht dargestellte flexible Leitungen versorgt wird. Das Antriebsaggregat 1 trägt auf jeder Seite ein um eine im wesentlichen horizontale Achse rotierendes Fräswerkzeug 2 (schematisch durch die beiden Kreise R1 und R2 dargestellt, deren Radiusdifferenz die maximale Frästiefe ergibt), das auf seinem Mantel eine Vielzahl von Fräsmeißeln (Rundschaftmeißel) aufweist, wobei die Fräswerkzeuge 2 koaxial zueinander angeordnet sind. Um eine vorgesehene Frästiefe festzulegen und damit kein Hüpfen bzw. ungleichmäßig tiefes Fräsen zu bewirken, ist ein dickwandiger, runder Bügel 19, der die Frästiefe bestimmt, vorgesehen. Der Bügel 19 kann zum Erzielen entsprechender Frästiefen auswechselbar sein, jedoch ist er statt dessen zweckmäßigerweise einerseits über ein Gelenk 20 am Antriebsaggregat 1 angelenkt und andererseits über eine Stellschraube 21 (oder eine Stellspindel) an einer Lasche 22 des Antriebsaggregats 1 gehalten, so daß der in seinem Auflagebereich kreisbogenförmige Bügel 19 in seinem Abstand gegenüber dem Antriebsaggregat 1 verstellbar ist. Der Bügel 19 besitzt zweckmäßigerweise an seiner dem Antriebsaggregat 1 zugewandten Seite Rippen 23 zur Verstärkung und bei größter Frästiefe auch zur Abstützung.

Zwischen dem Flansch eines Baggerarms 7 und demjenigen des Antriebsaggregats 1 ist eine Platte 10 eingespannt, an deren Ende eine Planplatte 24 in einem vorbestimmten spitzen Winkel, beispielsweise einen Winkel zwischen 45° bis 70°, zu den Fräswerkzeugen 2 gerichtet angeordnet ist, die über Verstrebungen 25 an der Platte 10 und zusätzlich am Antriebsaggregat 1 abgestützt und versteift ist. Die Planplatte 24 verläuft mit ihrer Außenseite tangential zu den freien Enden der Fräsmeißel entsprechend dem Kreis R1 und ist mit ihrem unteren Ende hierzu beabstandet, d.h. die Planplatte 24 endet seitlich über den Fräswerkzeugen 2.

Wenn sich entlang einer Wand irgendwelche vorstehenden Stein- oder Betonbereiche, etwa Fundamentteile oder ausgespritzte Bereiche erstrecken, die zu beseitigen sind, kann der Baggerführer die Planplatte 24 über die Hydraulikzylinder des Baggers gegen die Wand drücken und dann gesteuert an der Wand unter tiefengenauem und planebenen Abfräsen der vorstehenden Bereiche abgleiten lassen.

Durch das Anlegen des Baggerarms an den zu fräsenden Körper, etwa die Wand, über die Planplatte 24 wird gleichzeitig eine wesentliche Verbesserung der Laufruhe des Fräskopfes erreicht. Ein unerwünschtes Springen und Rütteln des Fräskopfes und Ausbrüche im Fräskörper werden hierdurch vermieden. Das Fräsen wird für den Baggerführer durch den ruhigeren Lauf wesentlich angenehmer und der Bagger wird geschont.

Die jeweilige Frästiefe wird über den Bügel 19 eingestellt.

Eine durch Verstrebungen 25' am Fräskopf abgestützte Planplatte 24' kann aber auch zum bodenseitigen Fräsen verwendet werden, wie in Fig. 2 dargestellt ist, gemäß der die Planplatte 24' auf der der Planplatte 24 gegenüberliegenden Seite des Fräskopfes 1 zu montieren ist. Die Planplatte 24' wird dann gegen den Boden gedrückt und läuft in Fräsrichtung dem Fräswerkzeug 2 um eine vorgesehene Frästiefe h, d.h. mit dem Bügel 19 fluchtend, gegenüber dem Radius R1 nach oben versetzt vor, während die Planplatte 24 dem Fräswerkzeug 2 nachläuft. Die Planplatte 24' ist zweckmäßigerweise höhenverstellbar etwa an den Verstrebungen 25' angebracht.

Die jeweils benötigte Planplatte 24 oder 24' kann am Fräskopf montiert sein, es können aber auch beide Planplatten 24, 24' vorgesehen sein.

## Patentansprüche

1. Fräskopf zum wand- oder bodenseitigen Fräsen, der an einem Baggerarm (7) montierbar ist und mindestens ein rotierendes, Fräsmeißel tragendes Fräswerkzeug (2) mit im wesentlichen horizontaler Rotationsachse aufweist sowie eine benachbart zu seinem Flansch angeordnete Trägerkonsole (10) trägt, wobei die Trägerkonsole (10) eine mit ihr verbundene Planplatte (24, 24') trägt, die in einem spitzen Winkel in Richtung zu dem Fräswerkzeug (2) hin gerichtet angeordnet ist und sich bei wandseitigem Fräsen in einer Tangentialebene zu den freien Enden der Fräsmeißel bzw. bei bodenseitigem Fräsen durch Höhenverstellung der Planplatte (24') in einer um eine vorgesehene Frästiefe zu der Tangentialebene versetzten Ebene erstreckt sowie neben dem Fräswerkzeug (2) endet, **dadurch gekennzeichnet, daß** die Planplatte (24, 24') mit einem die Frästiefe bestimmenden um die Rotationsachse des Fräswerkzeugs (2) angeordneten Bügel (19) fluchtet.

2. Fräskopf nach Anspruch 1, **dadurch gekennzeichnet, daß** die Planplatte (24, 24') versteift ist.

3. Fräskopf nach Anspruch 1 oder 2, **dadurch gekennzeichnet, daß** die Planplatte (24, 24') am Fräskopf (1) abgestützt ist.

4. Fräskopf nach einem der Ansprüche 1 bis 3, **dadurch gekennzeichnet, daß** der Bügel (19) zum Einstellen der Frästiefe gegenüber der Tiefe der Fräsmeißel verstellbar ist.

5. Fräskopf nach einem der Ansprüche 1 bis 4, **dadurch gekennzeichnet, daß** der Bügel (19) zwischen zwei Fräswerkzeugen (2) am Antriebsaggregat (1) angeordnet ist.

## Claims

1. Cutting head for wall-side or bottom-side cutting, which can be mounted on a dredger arm (7) and has at least one rotating cutting tool (2) carrying cutting chisels and having an essentially horizontal axis of rotation and which carries a carrier corbel (10) arranged adjacently to its flange, the carrier corbel (10) carrying a plane plate (24, 24') which is connected to it and which is arranged so as to be directed at an acute angle in the direction of the cutting tool (2) and extends, during wall-side cutting, in a tangential plane with respect to the free ends of the cutting chisels or, during bottom-side cutting, by the height adjustment of the plane plate (24'), in a plane offset with respect to the tangential plane by the amount of an intended cutting depth and which terminates next to the cutting tool (2), **characterized in that** the plane plate (24, 24') is in alignment with a stirrup (19) determining the cutting depth and arranged about the axis of rotation of the cutting tool (2).

2. Cutting head according to Claim 1, **characterized in that** the plane plate (24, 24') is stiffened.

3. Cutting head according to Claim 1 or 2, **characterized in that** the plane plate (24, 24') is supported on the cutting head (1).

4. Cutting head according to one of Claims 1 to 3, **characterized in that** the stirrup (19) is adjustable with respect to the depth of the cutting chisels in order to set the cutting depth.

5. Cutting head according to one of Claims 1 to 4, **characterized in that** the stirrup (19) is arranged between two cutting tools (2) on the drive assembly (1).

## Revendications

1. Tête de fraisage pour le fraisage de murs ou de sols apte à être montée sur un bras d'excavateur (7) et qui présente au moins un outil à fraiser (2) rotatif portant un burin à fraiser, dont l'axe de rotation est essentiellement horizontal, et qui porte également une console de support disposée au voisinage de sa collerette (10), la console de support (10) portant une plaque plane (24, 24') qui lui est liée, ladite plaque plane étant disposée selon un angle aigu dirigé vers l'outil à fraiser (2) et qui s'étend lors d'un fraisage mural, dans un plan tangentiel aux extrémités libres du burin à fraiser, respectivement lors d'un fraisage au sol via un réglage en hauteur de la plaque plane (24'), dans un plan décalé d'une profondeur de fraisage prédéterminée par rapport au plan tangentiel ainsi qu'à proximité de l'outil de fraisage, ladite tête étant **caractérisée en ce que** la plaque plane (24, 24') s'aligne avec un étrier (19) disposé à une profondeur de fraisage correspondant à l'axe de rotation de l'outil à fraiser (2).

2. Tête de fraisage selon la revendication 1, **caractérisée en ce que** la plaque plane (24, 24') est rigidifiée.

3. Tête de fraisage selon la revendication 1 ou 2 **caractérisée en ce que** la plaque plane (14, 24') est en appui contre la tête de fraisage (1).

4. Tête de fraisage selon une des revendications 1 à 3 **caractérisée en ce que** l'étrier (19) pour le réglage de la profondeur de fraisage vis-à-vis de la profondeur du burin à fraiser est réglable.

5. Tête de fraisage selon l'une des revendications 1 à 4 **caractérisée en ce que** l'étrier (19) est disposé sur le bloc d'entraînement (1) entre deux outils de fraisage.
